# EUROPÄISCHE PATENTSCHRIFT

(11) **EP 3 504 756 B1**
(45) Veröffentlichungstag und Bekanntmachung des Hinweises auf die Patenterteilung: **15.03.2023**
(21) Anmeldenummer: 17754344.4
(22) Anmeldetag: 16.08.2017
(51) Int. Cl.: H01R 4/48

(54) **ANSCHLUSSKLEMME**
TERMINAL
BORNE DE CONNEXION

(30) Priorität: 25.08.2016 LU 93183
(43) Veröffentlichungstag der Anmeldung: 03.07.2019
(73) Patentinhaber: Phoenix Contact GmbH & Co. KG, 32825 Blomberg (DE)
(72) Erfinder: SONDERER, Markus, 37671 Höxter (DE); SCHRADER, Andreas, 33129 Delbrück (DE)
(74) Vertreter: Meyer-Graefe, Karsten
(86) Internationale Anmeldenummer: PCT/EP2017/070792
(87) Internationale Veröffentlichungsnummer: WO 2018/036886

(56) Entgegenhaltungen:
- EP-A1- 1 622 224
- EP-A2- 1 641 078
- DE-A1-102012 110 759
- DE-A1-102012 110 895
- DE-C1- 19 646 103
- DE-T2- 60 022 061

## Beschreibung

Die Erfindung betrifft eine Anschlussklemme zum Anschließen eines elektrischen Leiters, welche ein Gehäuse, einen Strombalken, eine einen Halteschenkel und einen Klemmschenkel aufweisende Klemmfeder, wobei mittels des Klemmschenkels der Leiter gegen den Strombalken klemmbar ist, und ein schwenkbeweglich gelagertes Betätigungselement zum Betätigen der Klemmfeder aufweist, wobei das Betätigungselement einen Achskörper aufweist, um welchen das Betätigungselement verschwenkbar ist, wobei an dem Halteschenkel der Klemmfeder eine Aufnahmeeinrichtung angeordnet ist, in welcher der Achskörper drehbar gelagert ist.

Aus der DE 10 2011 056 410 A1 ist eine hebelbedienbare Anschlussklemme bekannt, welche eine als Schenkelfeder ausgebildete Klemmfeder zum Klemmen eines in die Anschlussklemme eingeführten elektrischen Leiters gegen einen Strombalken aufweist. Das Betätigungselement zum Betätigen der Klemmfeder weist eine Drehachse auf, welche quer zur Leitereinführungsrichtung in einer zugeordneten Leitereinführungsöffnung oder der in Leitereinführungsrichtung zur Klemmstelle weiterführenden Verlängerung der Leitereinführungsöffnung angeordnet ist. Durch das Verlegen der Drehachse in den Bereich der Klemmstelle bzw. in die Flucht der davor liegenden Leitereinführungsöffnung soll erreicht werden, dass die Betätigung der Klemmfeder relativ nah zur Drehachse des Betätigungselement erfolgt, wodurch die auf das Gehäuse der Anschlussklemme wirkenden Hebelkräfte verringert werden sollen.

Die DE 10 2012 110 759 A1 offenbart einen Federkraftklemmanschluss mit einer Stromschiene, einer Klemmfeder in Form einer Käfigzugfeder und einem Betätigungselement, das beweglich zur Beaufschlagung des Betätigungsabschnitts der Klemmfeder so gelagert ist, dass eine Klemmstelle geöffnet und geschlossen werden kann. Ein Lagerarm erstreckt sich aus der Richtung der Stromschiene durch einen Schlitz im Klemmabschnitt und/oder im Betätigungsabschnitt der Klemmfeder hindurch. Der sich durch den Schlitz erstreckende Abschnitt des Lagerarms ist in einem Bereich zwischen den Seitenkanten der Klemmfeder angeordnet und trägt das Betätigungselement.

In der DE 600 22 061 T2 ist ein elektrisches Verbindungselement beschrieben, welches einen Bedienungshebel, mindestens ein Federblatt vom Käfigtyp, wobei das Blatt eine Schleife von dreieckigem Verlauf an den abgerundeten Winkeln bildet, von denen die beiden Endabschnitte genau senkrecht aufeinander ausgerichtet sind, und eine elektrisch leitende Klemme, auf welcher der erste Endabschnitt des Blattes angebracht ist, umfasst, wobei der Bedienungshebel des Blattes mechanisch mit der Klemme verbunden ist, welche Führungsmittel des Bedienungshebels umfasst, welche erlauben, ihn in ständigem Kontakt mit dem Federblatt zu halten, was der Position dieses letzteren relativ zu der Klemme entspricht, wobei der Hebel bei keiner Beanspruchung auf dem Kulminationsabschnitt des Federblattes aufliegt.

Aus der DE 10 2012 110 895 A1 ist eine Anschlussklemme zum Anschließen eines elektrischen Leiters mit einem Isolierstoffgehäuse und mit mindestens einem Federkraftklemmanschluss bekannt. Der Federkraftklemmanschluss hat einen Stromschienenabschnitt, eine Klemmfeder und ein Betätigungselement. Ein Klemmabschnitt der Klemmfeder bildet zusammen mit dem Stromschienenabschnitt eine Klemmstelle für einen anzuschließenden elektrischen Leiter. Das Betätigungselement steht zum Öffnen der Klemmstelle im Eingriff mit mindestens einer zugeordneten Klemmfeder und ist beweglich im Isolierstoffgehäuse gelagert. Das Isolierstoffgehäuse hat eine Vertiefung mit mindestens einem Vertiefungsseitenwandabschnitt. Das Betätigungselement ist in der Vertiefung drehbar aufgenommen. Das Betätigungselement hat an seinem Außenumfang mindestens zwei voneinander beabstandete, vorstehende Betätigungsansätze, die ausgehend von einer Ruhestellung, bei der die Klemmstelle geschlossen ist, über die Drehung bei Betätigung des Betätigungselementes durch Beaufschlagen mindestens eines der Betätigungsansätze mit einer Betätigungskraft bis zu einer Offenstellung, bei der die Klemmstelle zum Einführen oder Entnehmen eines elektrischen Leiters geöffnet ist, an einen Vertiefungsseitenwandabschnitt angrenzen.

Ferner ist aus der EP 1 622 224 A1 eine entsprechende Anschlussklemme zum Anschließen eines elektrischen Leiters bekannt.

Die EP 1 641 078 A2 offenbart eine elektrische Anschlussklemme mit einer Klemmfeder und mit einem Metallteil, wobei die Klemmfeder und das Metallteil in einem eine Leitereinführungsöffnung zum Einführen eines anzuschließenden elektrischen Leiters aufweisenden Isoliergehäuse angeordnet sind. Die Klemmfeder weist einen Klemmschenkel und einen Anlageschenkel auf. Der Klemmschenkel und das Metallteil bilden einen Federkraftklemmanschluss für den anzuschließenden elektrischen Leiter. Der Anlageschenkel der Klemmfeder ist im Wesentlichen senkrecht zur Einsteckrichtung des anzuschließenden elektrischen Leiters angeordnet und in dem Anlageschenkel ist eine Ausnehmung zum Einstecken des anzuschließenden elektrischen Leiters ausgebildet. Der Klemmschenkel und der Anlageschenkel der Klemmfeder sind derart aufeinander zugebogen, dass sich das Ende des Klemmschenkels durch die Ausnehmung hindurcherstreckt. Das Metallteil weist zumindest einen Befestigungsabschnitt auf, der entgegengesetzt zur Einsteckrichtung des anzuschließenden elektrischen Leiters durch die Ausnehmung einsteckbar ist, so dass die Klemmfeder mit ihrer Ausnehmung auf das Metallteil aufsteckbar ist.

Weiter zeigt die DE 196 46 103 C1 eine Federkraftklemme mit einer aus einem flachen Metallstreifen gebogenen Klemmfeder, die einen auf eine Stromschiene aufgesetzten Auflagerschenkel sowie daran sich über einen als Biegegelenk fungierenden Bogenabschnitt anschließenden, sich mit Abstand oberhalb des Auflagerschenkels erstreckenden Oberschenkel und ferner einen zum Auflagerschenkel hin zurückgebogenen Frontschenkel mit einem Fenster hat, wobei die Stromschiene durch dieses etwa rechtwinklig zu ihr liegendes Fenster hindurchragt und dessen Unterkante in ungeklemmter Ausgangslage federnd an der Stromschiene anliegt. Ferner gibt das Fenster ein Einfedern des Oberschenkels zum Auflagerschenkel hin frei und zwischen dem Auflagerschenkel und dem Oberschenkel ist ein dessen Einfedern begrenzendes Stützelement angeordnet, welches aus einem zum Oberschenkel hin gebogenen oder abgewinkelten Schenkelabschnitt am Ende des Auflagerschenkels besteht. Aus dem gebogenen Schenkelabschnitt ist eine gerade Zunge freigeschnitten, die auf der Stromschiene aufliegend mit durch das Fenster im Frontschenkel hindurchgeführt ist.

Der Erfindung liegt die Aufgabe zu Grunde, eine Anschlussklemme zur Verfügung zu stellen, mittels welcher die beim Klemmen eines Leiters auf das Gehäuse wirkenden Kräfte weiter reduziert werden können.

Die Aufgabe wird erfindungsgemäß mit den Merkmalen des unabhängigen Anspruchs gelöst. Zweckmäßige Ausgestaltungen und vorteilhafte Weiterbildungen der Erfindung sind in den Unteransprüchen angegeben.

Die Anschlussklemme gemäß der Erfindung zeichnet sich dadurch aus, dass der Halteschenkel eine Öffnung aufweist, durch welche ein freies Ende des Strombalkens hindurchgeführt ist und durch welche der anzuschließende Leiter hindurchführbar ist, wobei die Aufnahmeeinrichtung oberhalb der Öffnung und oberhalb des durch die Öffnung geführten Strombalkens an dem Halteschenkel angeordnet ist.

Erfindungsgemäß ist es nunmehr vorgesehen, dass das Betätigungselement unmittelbar an dem Halteschenkel der Klemmfeder gelagert ist, welcher im Gegensatz zu dem Klemmschenkel der Klemmfeder lagefixiert in der Anschlussklemme, insbesondere dem Gehäuse der Anschlussklemme, positioniert ist. Der Halteschenkel liegt dabei vorzugsweise flächig an dem Gehäuse, insbesondere flächig an einer einen Innenraum des Gehäuses begrenzenden Innenwandung, an. Das Betätigungselement ist mit seinem Achskörper an dem Halteschenkel der Klemmfeder gelagert, so dass die durch den Achskörper verlaufende Drehachse des Betätigungselements im Bereich der Klemmfeder positioniert ist. Zur Lagerung des Betätigungselements bzw. des Achskörpers des Betätigungselements an der Klemmfeder ist an der Klemmfeder eine Aufnahmeeinrichtung angeordnet, in welcher der Achskörper drehbar positioniert ist. Die Aufnahmeeinrichtung ist vorzugsweise unmittelbar an dem Halteschenkel der Klemmfeder angeformt. Bevorzugt ist die Aufnahmeeinrichtung einstückig mit dem Halteschenkel ausgebildet, so dass die Aufnahmeeinrichtung aus dem Metallband der Klemmfeder herausgebogen ist. Durch die Lagerung des Betätigungselements unmittelbar an dem Halteschenkel der Klemmfeder können die beim Klemmen eines Leiters auf das Gehäuse wirkenden Kräfte wesentlich reduziert werden, indem die Kräfte zum Betätigen der Klemmfeder, welche von dem Betätigungselement auf die Klemmfeder wirken, innerhalb der Klemmfeder gehalten werden können.

Um eine sichere, drehbare Lagerung des Achskörpers des Betätigungselements in der Aufnahmeeinrichtung erreichen zu können, ist es bevorzugt vorgesehen, dass die Aufnahmeeinrichtung U-förmig ausgebildet ist und den Achskörper zumindest teilweise umschließt. Die Aufnahmeeinrichtung ist dabei in ihrer Form vorzugsweise an die Außenkontur des Achskörpers angepasst, so dass eine optimale Führung des Achskörpers innerhalb der Aufnahmeeinrichtung während einer Schwenkbewegung des Betätigungselements erreicht werden kann.

Die Klemmfeder ist derart ausgebildet, dass der Halteschenkel eine Öffnung aufweist, durch welche ein freies Ende des Strombalkens hindurchgeführt ist und durch welche der anzuschließende Leiter hindurchführbar ist. Die Öffnung ist vorzugsweise als fensterartige Öffnung ausgebildet und dient sowohl zum Hindurchführen des Strombalkens als auch zum Hindurchführen des anzuschließenden Leiters. Dadurch, dass sowohl der Strombalken als auch der anzuschließende Leiter durch die Öffnung des Strombalkens hindurchgeführt sind, können auch hierüber die beim Klemmen des Leiters gegen den Strombalken auftretenden Kräfte auf den Halteschenkel und damit auf die Klemmfeder übertragen werden, so dass die Kräfte von der Klemmfeder aufgenommen werden können und damit eine Übertragung der Klemmkräfte auf das Gehäuse der Anschlussklemme weitestgehend vermieden werden können. Dadurch können die beim Klemmen eines Leiters auf das Gehäuse wirkenden Kräfte weiter reduziert werden.

Die Aufnahmeeinrichtung ist oberhalb der Öffnung und oberhalb des durch die Öffnung geführten Strombalkens an dem Halteschenkel der Klemmfeder angeordnet. Durch diese Positionierung der Aufnahmeeinrichtung und des Strombalkens und der Öffnung relativ zueinander kann eine platzsparende Anordnung der einzelnen Teile innerhalb der Anschlussklemme erreicht werden, wodurch die Baugröße der Anschlussklemme reduziert werden kann.

Die Reduzierung der Baugröße der Anschlussklemme kann weiter dadurch erreicht werden, dass der Klemmschenkel an einem ersten freien Ende des Halteschenkels angeformt ist und dass die Aufnahmeeinrichtung an einem dem ersten freien Ende gegenüberliegenden zweiten freien Ende des Halteschenkels angeordnet ist. Zwischen den beiden freien Enden des Halteschenkels ist die Öffnung in dem Halteschenkel ausgebildet. Die Anordnung des Klemmschenkels an dem Halteschenkel und die Anordnung der Aufnahmeeinrichtung an dem Halteschenkel ist vorzugsweise an ein und derselben Längsseitenfläche des Halteschenkels vorgesehen und zwar an der Längsseitenfläche, welche in Richtung des Innenraumes des Gehäuses und damit des Innenraumes der Anschlussklemme zeigt, in welchem das Anschließen bzw. Klemmen des Leiters gegen den Strombalken erfolgt.

Der Klemmschenkel der Klemmfeder ist vorzugsweise derart geformt, dass dieser einen Anlagebereich aufweist, mittels welchem der Klemmschenkel an einer Längsseitenfläche des Halteschenkels anliegt, so dass bei einer Bewegung des Klemmschenkels in eine geöffnete Position und in eine geschlossenen Position der Klemmfeder dieser entlang der Längsseitenfläche des Halteschenkels verschiebbar ist. Bei einer Betätigung der Klemmfeder kann damit ein Teil des Klemmschenkels entlang des Halteschenkels gleiten, so dass mittels des Halteschenkels eine definierte Führung des Klemmschenkels ausgebildet werden kann.

Bevorzugt ist es vorgesehen, dass der Klemmschenkel nicht geradlinig ausgebildet ist, sondern dass der Klemmschenkel eine S-Form aufweist. Durch die S-Form des Klemmschenkels kann die mittels des Klemmschenkels aufzubringende Klemmkraft erhöht werden, ohne die Gesamtabmaße, insbesondere die Breite, der Klemmfeder zu erhöhen. Zudem kann die Federwirkung des Klemmschenkels verbessert werden.

Zur Ausbildung der S-Form kann der Klemmschenkel einen ersten mit dem Halteschenkel verbundenen Auslenkabschnitt, einen mit dem ersten Auslenkabschnitt über ein Biegegelenk verbundenen zweiten Auslenkabschnitt und einen über den Anlagebereich mit dem zweiten Auslenkabschnitt verbundenen Klemmabschnitt aufweisen. Die beiden Auslenkabschnitte und auch der Klemmabschnitt sind vorzugsweise geradlinig ausgebildet, wohingegen das Biegegelenk und der Anlagebereich vorzugsweise gebogen ausgebildet sind. Die beiden Auslenkabschnitte weisen vorzugsweise die gleiche Länge auf, wohingegen der Klemmabschnitt vorzugsweise eine wesentlich geringere Länge aufweist. Beispielsweise weist der Klemmabschnitt eine Länge auf, welche ungefähr ein Drittel der Länge eines Auslenkabschnittes beträgt. Die beiden Auslenkabschnitte bilden zusammen mit dem Halteschenkel vorzugsweise eine Delta-Form. Über die beiden Auslenkabschnitte wird vorzugsweise die Federwirkung der Klemmschenkels erreicht, wobei die Auslenkabschnitte beabstandet zu dem anzuschließenden Leiter angeordnet sind. Das Anschließen bzw. das Klemmen des Leiters erfolgt über den Klemmabschnitt der Klemmschenkels.

Das Betätigungselement ist vorzugsweise derart ausgebildet, dass dieses einen ersten Betätigungssteg und einen parallel dazu angeordneten zweiten Betätigungssteg aufweist, mittels welchen die Betätigung der Klemmfeder erfolgt, wobei zwischen dem ersten Betätigungssteg und dem zweiten Betätigungssteg der Achskörper bevorzugt angeordnet ist. Die Betätigungsstege sind länglich ausgebildet und erstrecken sich ausgehend von dem Achskörper hin zu dem Klemmschenkel der Klemmfeder, wobei zum Betätigen der Klemmfeder die Betätigungsstege durch eine Schwenkbewegung des Betätigungselements auf den Klemmschenkel drücken und damit eine Kraft auf diesen ausüben. Dadurch, dass zwei parallel zueinander angeordnete Betätigungsstege zeitgleich auf den Klemmschenkel beim Betätigen drücken, kann eine gleichmäßige Kraftverteilung über die Breite des Klemmschenkels erreicht werden, wobei ein Verkippen des Betätigungselements und/oder der Klemmfeder beim Betätigen der Klemmfeder vermieden werden kann. Dadurch, dass der Achskörper zwischen den beiden Betätigungsstegen angeordnet ist, können die Betätigungsstege zudem eine Sicherung des Achskörpers in der Aufnahmeeinrichtung ausbilden, da sie verhindern können, dass der Achskörper seitlich aus der Aufnahmeeinrichtung herausrutschen kann.

Beim Betätigen der Klemmfeder drücken die Betätigungsstege vorzugsweise nicht unmittelbar auf den Klemmabschnitt des Klemmschenkels und damit nicht auf den Teil des Klemmschenkels, welcher in unmittelbaren Kontakt mit dem geklemmten Leiter ist, sondern die Betätigungsstege stehen zum Betätigen der Klemmfeder vorzugsweise in Wirkverbindung mit dem zweiten Auslenkabschnitt der Klemmfeder, welcher gerade keinen direkten Kontakt mit dem anzuschließenden Leiter hat. Hierdurch kann erreicht werden, dass die vom Bediener aufzubringende Kraft auf das Betätigungselement zum Betätigen der Klemmfeder aufgrund des längeren Hebelarmes zwischen dem Betätigungselement bzw. dem Achskörper des Betätigungselements und dem Angriffspunkt des Betätigungselements an dem Klemmschenkel der Klemmfeder wesentlich reduziert werden kann, wodurch der Bedienkomfort für den Bediener der Anschlussklemme erhöht werden kann.

Nachfolgend wird die Erfindung unter Bezugnahme auf die anliegenden Zeichnungen anhand einer bevorzugten Ausführungsform näher erläutert.

Es zeigen:
- Fig. 1: eine schematische Schnittdarstellung einer Anschlussklemme gemäß der Erfindung mit der Klemmfeder in der geschlossenen Position,
- Fig. 2: eine schematische perspektivische Darstellung des Betätigungselements, der Klemmfeder und des Strombalken der in Fig. 1 gezeigten Anschlussklemme mit der Klemmfeder in der geschlossenen Position,
- Fig. 3: eine schematische Schnittdarstellung der in Fig. 1 gezeigten Anschlussklemme mit der Klemmfeder in der geöffneten Position, und
- Fig. 4: eine schematische perspektivische Darstellung der Klemmfeder der in Fig. 1 gezeigten Anschlussklemme.
in Fig. 1 und 3 ist in einer Schnittdarstellung eine Anschlussklemme 100 zum Anschließen eines hier nicht gezeigten elektrischen Leiters dargestellt, wobei in Fig. 1 die Anschlussklemme 100 in einer geschlossenen Position und in Fig. 3 in einer geöffneten Position gezeigt ist.

Die Anschlussklemme 100 weist ein Gehäuse 10 aus einem Isolierstoff auf, wobei das Gehäuse 10 eine Leitereinführöffnung 11 zum Einführen des anzuschließenden Leiters in die Anschlussklemme 100 aufweist.

In dem Gehäuse 10 ist ein Strombalken 12 angeordnet, gegen welchen der anzuschließende Leiter elektrisch kontaktierend geklemmt werden kann.

Zum Klemmen des Leiters gegen den Strombalken 12 weist die Anschlussklemme 100 eine Klemmfeder 13 auf, welche in einem Innenraum 14 des Gehäuses 10 angeordnet ist. Die Klemmfeder 13 weist einen Halteschenkel 15 und einen über einen gebogenen Abschnitt 16 mit dem Halteschenkel 15 verbundenen Klemmschenkel 17 auf. Der Halteschenkel 15 liegt zumindest abschnittsweise flächig an einer den Innenraum 14 des Gehäuses 10 begrenzenden Innenwandung 18 des Gehäuses 10 an. Der Halteschenkel 15 ist damit lagefixiert in dem Gehäuse 10 angeordnet. Der Klemmschenkel 17 erstreckt sich im Gegensatz zum Halteschenkel 15 in den Innenraum 14 des Gehäuses 10 hinein, wobei der Klemmschenkel 17 federelastisch in dem Innenraum 14 des Gehäuses 10 bewegbar ist. Mittels des Klemmschenkels 17 erfolgt das Klemmen des Leiters gegen den Strombalken 12.

Zum Betätigen der Klemmfeder 13, um diese in eine geöffnete Position und/oder eine geschlossene Position zu überführen, weist die Anschlussklemme 100 ein schwenkbeweglich gelagertes Betätigungselement 19 auf. Das Betätigungselement 19 weist einen Achskörper 20 in Form einer Welle auf, wobei die Drehachse des Betätigungselements 19 durch den Achskörper 20 verläuft, so dass das Betätigungselement 19 um den Achskörper 20 schwenkbar ist. Gelagert ist der Achskörper 20 in einer Aufnahmeeinrichtung 21, welche an dem Halteschenkel 15 der Klemmfeder 13 angeordnet ist. Der Achskörper 20 ist damit an der Klemmfeder 13 gelagert und nicht unmittelbar an dem Gehäuse 10. Dadurch können die Kräfte, die beim Klemmen eines Leiters von dem Betätigungselement 19 auf die Klemmfeder 13 wirken, innerhalb der Klemmfeder 13 gehalten werden, so dass die auf das Gehäuse 10 wirkenden Kräfte wesentlich reduziert werden können.

In Fig. 4 sind die Klemmfeder 13 und die daran angeordnete Aufnahmeeinrichtung 21 alleine, ohne die weiteren Teile der Anschlussklemme 100 gezeigt. Die Aufnahmeeinrichtung 21 ist bei der hier gezeigten Ausgestaltung einstückig mit der Klemmfeder 13 ausgebildet, indem die Aufnahmeeinrichtung 21 aus dem Bandmaterial der Klemmfeder 13 herausgebogen ist. Die Aufnahmeeinrichtung 21 weist eine etwas geringere Breite auf als der Halteschenkel 15. Die Aufnahmeeinrichtung 21 ist in einer U-Form bzw. einer C-Form gebogen ausgebildet, so dass die Aufnahmeeinrichtung 21 den im Querschnitt kreisrund ausgebildeten Achskörper 20 zumindest teilweise umschließt. Die Kontur der Aufnahmeeinrichtung 21 ist damit an die Kontur des Achskörpers 20 angepasst.

Unterhalb der Anbindung der Aufnahmeeinrichtung 21 an den Halteschenkel 15 ist eine fensterartige Öffnung 22 in dem Halteschenkel 15 ausgebildet, durch welche ein freies Ende 37 des Strombalkens 12 hindurchgeführt ist, wie in den Fig. 1 - 3 zu erkennen ist, und durch welche der anzuschließende Leiter hindurchführbar ist. Der durch die Öffnung 22 in den Innenraum 14 des Gehäuses 10 eingeführte Leiter wird mittels dem Klemmschenkel 17 der Klemmfeder 13 gegen eine erste, in Richtung des Innenraumes 14 des Gehäuses 10 gerichtete Seitenfläche 23 des Strombalkens 12 geklemmt. Mit einer der ersten Seitenfläche 23 gegenüberliegenden zweiten Seitenfläche 24, welche von dem Innenraum 14 des Gehäuses 10 wegzeigt, liegt der Strombalken 12 an der Aufnahmeeinrichtung 21, insbesondere an einer Außenfläche der Aufnahmeeinrichtung 21 an. Die Aufnahmeeinrichtung 21 und der Klemmschenkel 17 der Klemmfeder 13 sind damit durch den Strombalken 12 voneinander getrennt. Die Öffnung 21 im Halteschenkel 15 ist fluchtend zu der Leitereinführöffnung 11 im Gehäuse 10 angeordnet.

Bei der hier gezeigten Ausgestaltung sind die Aufnahmeeinrichtung 21 und der Klemmschenkel 18 an zueinander beabstandeten Enden 36, 25 des Halteschenkels 15 angeordnet, so dass ein größtmöglicher Abstand zwischen der Aufnahmeeinrichtung 21 und dem Klemmschenkel 18 ausgebildet ist. Der Klemmschenkel 17 ist dabei an einem ersten freien Ende 36 des Halteschenkels 15 angeformt und die Aufnahmeeinrichtung ist an einem dem ersten freien Ende 36 gegenüberliegenden zweiten freien Ende 25 des Halteschenkels 15 angeordnet.

Wie in Fig. 2 und 4 zu erkennen ist, weist der Klemmschenkel 17 eine geringere Breite auf als der Halteschenkel 15.

Der Halteschenkel 15 der Klemmfeder 13 ist geradlinig ausgebildet.

Der Klemmschenkel 17 der Klemmfeder 13 ist hingegen nicht geradlinig ausgebildet, sondern der Klemmschenkel 17 ist in mehrere Abschnitte aufgeteilt, welche jeweils in einem Winkel zwischen 10° und 80° zueinander angeordnet sind. Der Klemmschenkel 17 weist damit eine S-Form auf.

Der Klemmschenkel 17 ist unter anderem derart geformt, dass dieser einen Anlagebereich 26 aufweist, mittels welchem der Klemmschenkel 17 an einer in Richtung Innenraum 14 des Gehäuses 10 gerichteten Längsseitenfläche 27 des Halteschenkels 15 anliegt, so dass bei einer Bewegung des Klemmschenkels 17 in eine geöffnete Position und in eine geschlossene Position der Klemmfeder 13 dieser entlang der Längsseitenfläche 27 verschoben wird. Dieser Anlagebereich 26 weist eine Bogenform auf.

Zur Ausbildung der S-Form weist der Klemmschenkel 17 ferner einen ersten mit dem Halteschenkel 15 verbundenen Auslenkabschnitt 28, einen mit dem ersten Auslenkabschnitt 28 über ein Biegegelenk 29 verbundenen zweiten Auslenkabschnitt 30 und einen über den Anlagebereich 26 mit dem zweiten Auslenkabschnitt 30 verbundenen Klemmabschnitt 31 auf. Die Federwirkung des Klemmschenkels 17 wird über die beiden Auslenkabschnitte 28, 30 erreicht, welche über das Biegegelenk 29 relativ zueinander bewegbar sind. Die beiden Auslenkabschnitte 28, 30 weisen ungefähr die gleiche Länge auf. Zusammen mit einem Teil des Halteabschnitts 15 bilden die Auslenkabschnitte 28, 30 eine Deltaform aus. In dem zweiten Auslenkabschnitt 30 ist ein Längsschlitz 32 ausgebildet, welcher sich über die gesamte Länge des Auslenkabschnitts 30 erstreckt. Die Federwirkung des Klemmschenkels 17 kann durch das Vorsehen des Längsschlitzes 32 in dem Auslenkabschnitt 30 erhöht werden. Die Klemmung des Leiters erfolgt über einen direkten Kontakt des Klemmabschnitts 31 des Klemmschenkels 17 mit dem Leiter. Der Klemmabschnitt 31 weist eine wesentlich geringere Länge auf als die Auslenkabschnitte 28, 30. Die Länge des Klemmabschnitts 31 beträgt weniger als ein Drittel der Länge eines der Auslenkabschnitte 28, 30. Die Breite des Klemmschenkels 17 ist über die beiden Auslenkabschnitte 28, 30, das Biegegelenk 29 und den Anlagebereich 26 konstant ausgebildet, wohingegen der Klemmabschnitt 31 eine geringere Breite aufweist und damit schmaler ist als die beiden Auslenkabschnitte 28, 30, das Biegegelenk 29 und der Anlagebereich 26.

Für die Betätigung der Klemmfeder 13 weist das Betätigungselement 19 einen ersten Betätigungssteg 33 und einen parallel dazu angeordneten zweiten Betätigungssteg 34 auf, wie insbesondere in Fig. 2 zu erkennen ist, wobei zwischen dem ersten Betätigungssteg 33 und dem zweiten Betätigungssteg 34 der Achskörper 20 angeordnet ist. Ausgehend von dem Achskörper 20 ragen die beiden Betätigungsstege 33, 34 in den Innenraum 14 des Gehäuses 10 hinein. Die beiden Betätigungsstege 33, 34 sind dabei jeweils an dem Strombalken 12 seitlich vorbeigeführt, so dass der Strombalken 12 zwischen den beiden Betätigungsstegen 33, 34 angeordnet ist. Die Betätigungsstege 33, 34 umgreifen damit den Strombalken 12.

Die Betätigungsstege 33, 34 sind derart lang ausgebildet, dass sie zum Betätigen der Klemmfeder 13 in Wirkverbindung mit dem zweiten Auslenkabschnitt 30 der Klemmfeder 13 stehen und nicht in Wirkverbindung mit dem Klemmabschnitt 31 stehen. Bei einer Bewegung der Klemmfeder 13 bzw. der Anschlussklemme 100 in die geöffnete Position und in die geschlossene Position werden die Betätigungsstege 33, 34 entlang der Fläche des zweiten Auslenkabschnitts 30 bewegt bzw. verschoben, wie in Fig. 1 und 3 zu erkennen ist.

Das Betätigungselement 19 weist ferner einen Griff 35 auf, über welchen ein Bediener der Anschlussklemme 100 das Betätigungselement 19 greifen und verschwenken kann. Der Griff des Betätigungselements 19 ragt aus dem Gehäuse 10 heraus. Der Griff 35, der Achskörper 20 und die Betätigungsstege 33, 34 sind einstückig miteinander verbunden.

**Bezugszeichenliste**

| | |
|---|---|
| Anschlussklemme | 100 |
| Gehäuse | 10 |
| Leitereinführungsöffnung | 11 |
| Strombalken | 12 |
| Klemmfeder | 13 |
| Innenraum | 14 |
| Halteschenkel | 15 |
| Gebogener Abschnitt | 16 |
| Klemmschenkel | 17 |
| Innenwandung | 18 |
| Betätigungselement | 19 |
| Achskörper | 20 |
| Aufnahmeeinrichtung | 21 |
| Öffnung | 22 |
| Erste Seitenfläche | 23 |
| Zweite Seitenfläche | 24 |
| Zweites freies Ende des Halteschenkels | 25 |
| Anlagebereich | 26 |
| Längsseitenfläche | 27 |
| Erste Auslenkabschnitt | 28 |
| Biegegelenk | 29 |
| Zweiter Auslenkabschnitt | 30 |
| Klemmabschnitt | 31 |
| Längsschlitz | 32 |
| Erster Betätigungssteg | 33 |
| Zweiter Betätigungssteg | 34 |
| Griff | 35 |
| Erstes freies Ende des Halteschenkels | 36 |
| Freies Ende des Strombalkens | 37 |

## Patentansprüche

1. Anschlussklemme (100) zum Anschließen eines elektrischen Leiters, mit
einem Gehäuse (10),
einem Strombalken (12),
einer einen Halteschenkel (15) und einen Klemmschenkel (17) aufweisenden Klemmfeder (13), wobei mittels des Klemmschenkels (17) der Leiter gegen den Strombalken (12) klemmbar ist, und
einem schwenkbeweglich gelagerten Betätigungselement (19) zum Betätigen der Klemmfeder (13), wobei das Betätigungselement (19) einen Achskörper (20) aufweist, um welchen das Betätigungselement (19) verschwenkbar ist, wobei an dem Halteschenkel (15) eine Aufnahmeeinrichtung (21) angeordnet ist, in welcher der Achskörper (20) drehbar gelagert ist,
**dadurch gekennzeichnet, dass** der Halteschenkel (15) eine Öffnung (22) aufweist, durch welche ein freies Ende (37) des Strombalkens (12) hindurchgeführt ist und durch welche der anzuschließende Leiter hindurchführbar ist, wobei die Aufnahmeeinrichtung (21) oberhalb der Öffnung (22) und oberhalb des durch die Öffnung (22) geführten Strombalkens (12) an dem Halteschenkel (15) angeordnet ist.

2. Anschlussklemme (100) nach Anspruch 1, **dadurch gekennzeichnet, dass** die Aufnahmeeinrichtung (21) U-förmig ausgebildet ist und den Achskörper (20) zumindest teilweise umschließt.

3. Anschlussklemme (100) nach Anspruch 1 oder 2, **dadurch gekennzeichnet, dass** der Klemmschenkel (17) an einem ersten freien Ende (36) des Halteschenkels (15) angeformt ist und dass die Aufnahmeeinrichtung (21) an einem dem ersten freien Ende (36) gegenüberliegenden zweiten freien Ende (25) des Halteschenkels (15) angeordnet ist.

4. Anschlussklemme (100) nach einem der Ansprüche 1 bis 3, **dadurch gekennzeichnet, dass** der Klemmschenkel (17) derart geformt ist, dass dieser einen Anlagebereich (26) aufweist, mittels welchem der Klemmschenkel (17) an einer Längsseitenfläche (27) des Halteschenkels (15) anliegt, so dass bei einer Bewegung des Klemmschenkels (17) in eine geöffnete Position und in eine geschlossene Position der Klemmfeder (13) dieser entlang der Längsseitenfläche (27) des Halteschenkels (15) verschiebbar ist.

5. Anschlussklemme (100) nach einem der Ansprüche 1 bis 4, **dadurch gekennzeichnet, dass** der Klemmschenkel (17) eine S-Form aufweist.

6. Anschlussklemme (100) nach Anspruch 5, **dadurch gekennzeichnet, dass** zur Ausbildung der S-Form der Klemmschenkel (17) einen ersten mit dem Halteschenkel (15) verbundenen Auslenkabschnitt (28), einen mit dem ersten Auslenkabschnitt (28) über ein Biegegelenk (29) verbundenen zweiten Auslenkabschnitt (30) und einen über den Anlagebereich (26) mit dem zweiten Auslenkabschnitt (30) verbundenen Klemmabschnitt (31) aufweist.

7. Anschlussklemme (100) nach einem der Ansprüche 1 bis 6, **dadurch gekennzeichnet, dass** das Betätigungselement (19) einen ersten Betätigungssteg (33) und einen parallel dazu angeordneten zweiten Betätigungssteg (34) aufweist, mittels welchen die Betätigung der Klemmfeder (13) erfolgt, wobei zwischen dem ersten Betätigungssteg (33) und dem zweiten Betätigungssteg (34) der Achskörper (20) angeordnet ist.

8. Anschlussklemme (100) nach Anspruch 7, **dadurch gekennzeichnet, dass** die Betätigungsstege (33, 34) zum Betätigen der Klemmfeder (13) in Wirkverbindung mit dem zweiten Auslenkabschnitt (30) der Klemmfeder (13) stehen.

## Claims

1. Connection terminal (100) for connection of an electrical conductor, having
a housing (10),
a busbar (12),
a clamping spring (13), which has a holding limb (15) and a clamping limb (17), wherein the conductor is able to be clamped against the busbar (12) by means of the clamping limb (17), and
a pivotably mounted actuating element (19) for actuating the clamping spring (13), wherein the actuating element (19) has a spindle body (20) around which the actuating element (19) is pivotable, wherein a receiving device (21) is arranged on the holding limb (15), in which receiving device the spindle body (20) is rotatably mounted,
**characterized in that** the holding limb (15) has an opening (22) through which a free end (37) of the busbar (12) is led and through which the conductor to be connected is able to be led, wherein the receiving device (21) is arranged on the holding limb (15) above the opening (22) and above the busbar (12) that is led through the opening (22).

2. Connection terminal (100) according to Claim 1, **characterized in that** the receiving device (21) is of U-shaped form and at least partially surrounds the spindle body (20).

3. Connection terminal (100) according to Claim 1 or 2, **characterized in that** the clamping limb (17) is formed integrally on a first free end (36) of the holding limb (15), and **in that** the receiving device (21) is arranged on a second free end (25), situated opposite the first free end (36), of the holding limb (15).

4. Connection terminal (100) according to one of Claims 1 to 3, **characterized in that** the clamping limb (17) is shaped in such a way that it has a bearing region (26) by means of which the clamping limb (17) bears against a longitudinal side surface (27) of the holding limb (15) such that, during a movement of the clamping limb (17) into an open position and into a closed position of the clamping spring (13), it is displaceable along the longitudinal side surface (27) of the holding limb (15).

5. Connection terminal (100) according to one of Claims 1 to 4, **characterized in that** the clamping limb (17) has an S shape.

6. Connection terminal (100) according to Claim 5, **characterized in that**, for forming the S shape, the clamping limb (17) has a first deflecting portion (28), which is connected to the holding limb (15), has a second deflecting portion (30), which is connected to the first deflecting portion (28) via a bending joint (29), and has a clamping portion (31), which is connected to the second deflecting section (30) via the bearing region (26).

7. Connection terminal (100) according to one of Claims 1 to 6, **characterized in that** the actuating element (19) has a first actuating web (33) and a second actuating web (34), arranged parallel thereto, by means of which the actuation of the clamping spring (13) is realized, wherein the spindle body (20) is arranged between the first actuating web (33) and the second actuating web (34).

8. Connection terminal (100) according to Claim 7, **characterized in that** the actuating webs (33, 34), for actuating the clamping spring (13), are operatively connected to the second deflecting portion (30) of the clamping spring (13).

## Revendications

1. Borne de raccordement (100) pour le raccordement d'un conducteur électrique, avec
un boîtier (10),
une barre conductrice (12),
un ressort de serrage (13) présentant une branche de retenue (15) et une branche de serrage (17), le conducteur pouvant être serré contre la barre conductrice (12) au moyen de la branche de serrage (17), et
un élément d'actionnement (19) monté de manière pivotante pour actionner le ressort de serrage (13), l'élément d'actionnement (19) présentant un corps d'axe (20) autour duquel l'élément d'actionnement (19) peut pivoter, un dispositif de réception (21) étant agencé sur la branche de retenue (15), dans lequel le corps d'axe (20) est monté de manière rotative,
**caractérisée en ce que** la branche de retenue (15) présente une ouverture (22), à travers laquelle une extrémité libre (37) de la barre conductrice (12) est guidée et à travers laquelle le conducteur à raccorder peut être guidé, le dispositif de réception (21) étant agencé au-dessus de l'ouverture (22) et au-dessus de la barre conductrice (12) guidée à travers l'ouverture (22) sur la branche de retenue (15).

2. Borne de raccordement (100) selon la revendication 1, **caractérisée en ce que** le dispositif de réception (21) est configuré en forme de U et entoure au moins partiellement le corps d'axe (20).

3. Borne de raccordement (100) selon la revendication 1 ou 2, **caractérisée en ce que** la branche de serrage (17) est formée sur une première extrémité libre (36) de la branche de retenue (15) et **en ce que** le dispositif de réception (21) est agencé sur une deuxième extrémité libre (25) de la branche de retenue (15) opposée à la première extrémité libre (36).

4. Borne de raccordement (100) selon l'une quelconque des revendications 1 à 3, **caractérisée en ce que** la branche de serrage (17) est formée de telle sorte que celle-ci présente une zone d'appui (26) au moyen de laquelle la branche de serrage (17) s'appuie sur une surface latérale longitudinale (27) de la branche de retenue (15), de telle sorte que, lors d'un déplacement de la branche de serrage (17) vers une position ouverte et vers une position fermée du ressort de serrage (13), celle-ci peut être coulissée le long de la surface latérale longitudinale (27) de la branche de retenue (15) .

5. Borne de raccordement (100) selon l'une quelconque des revendications 1 à 4, **caractérisée en ce que** la branche de serrage (17) présente une forme en S.

6. Borne de raccordement (100) selon la revendication 5, **caractérisée en ce que** pour réaliser la forme en S, la branche de serrage (17) présente une première section de déviation (28) reliée à la branche de retenue (15), une deuxième section de déviation (30) reliée à la première section de déviation (28) par le biais d'une articulation de flexion (29) et une section de serrage (31) reliée à la deuxième section de déviation (30) par le biais de la zone d'appui (26).

7. Borne de raccordement (100) selon l'une quelconque des revendications 1 à 6, **caractérisée en ce que** l'élément d'actionnement (19) présente une première barrette d'actionnement (33) et une deuxième barrette d'actionnement (34) agencée parallèlement à celle-ci, au moyen desquelles l'actionnement du ressort de serrage (13) est effectué, le corps d'axe (20) étant agencé entre la première barrette d'actionnement (33) et la deuxième barrette d'actionnement (34).

8. Borne de raccordement (100) selon la revendication 7, **caractérisée en ce que** les barrettes d'actionnement (33, 34) pour l'actionnement du ressort de serrage (13) sont en liaison active avec la deuxième section de déviation (30) du ressort de serrage (13).
